# EUROPÄISCHE PATENTSCHRIFT

(11) **EP 0 961 234 B1**
(45) Veröffentlichungstag und Bekanntmachung des Hinweises auf die Patenterteilung: **24.03.2004**
(21) Anmeldenummer: 98109722.3
(22) Anmeldetag: 28.05.1998
(51) Int. Cl.: G07B 15/04

(54) **Verfahren zur Überwachung der gebührenpflichtigen Parkzeit auf Parkplätzen**
Method for monitoring the paying parking time in parking areas
Procédé pour le contrôle du temps de stationnement payant dans des aires de stationnement

(43) Veröffentlichungstag der Anmeldung: 01.12.1999
(73) Patentinhaber: SCHEIDT & BACHMANN GMBH, D-41238 Mönchengladbach (DE)
(72) Erfinder: Miller, Norbert Dr., 41063 Mönchengladbach (DE); Schlechtriem, Gregor Dr., 41239 Mönchengladbach (DE)
(74) Vertreter: Stenger, Watzke & Ring Patentanwälte

(56) Entgegenhaltungen:
- WO-A-89/05498
- DE-A- 2 423 684
- DE-A- 2 910 257
- DE-A- 19 509 617
- US-A- 3 575 586
- BRAUNWALDER T: "BARGELDLOSES PARKIEREN - EINE NEUE DIENSTLEISTRUNG?" TEC. DAS TECHNISCHE MAGAZIN VON ASCOM, Nr. 1, 1. Januar 1995, Seiten 19-23, XP000527138

## Beschreibung

Die Erfindung betrifft ein Verfahren zur Überwachung der gebührenpflichtigen Parkzeit auf mit mindestens einer Einfahrt- und einer Ausfahrtschranke versehenen Parkplätzen, wobei unter den Begriff "Parkplätze" auch Parkhäuser und andere Abstellmöglichkeiten für Kraftfahrzeuge fallen.

Bei den bekannten Verfahren erfolgt diese Überwachung unter Verwendung von an der Einfahrtschranke ausgegebenen und mit der jeweiligen Einfahrtzeit versehenen Parkausweisen, die vor dem Verlassen des Parkplatzes einem Kassenautomaten zugeführt werden, der aus der aktuellen Zeit und der Einfahrtzeit anhand des jeweiligen Tarifs die Parkgebühr errechnet und nach deren Bezahlung einen Datenträger zum Öffnen der Ausfahrtschranke innerhalb einer vorgegebenen Zeitspanne ausgibt. Diese vorgebbare Zeitspanne hängt von der Größe und den örtlichen Gegebenheiten des jeweiligen Parkplatzes ab und dient dazu, dem Parkplatzbenutzer ausreichend Zeit zum Verlassen des zumeist als Parkhaus ausgeführten Parkplatzes zu geben, ohne ihm andererseits eine unangemessen lange Nachzeit zur Verfügung zu stellen, die er für ein verlängertes Parken ausnutzen könnte.

Im Hinblick auf die teilweise sehr hohen Parkgebühren besteht die berechtigte Forderung der Parkplatzbenutzer, über die bezahlte Parkgebühr eine Quittung zu erhalten, die zumindest den jeweils gezahlten Betrag und das jeweilige Datum enthält, ggf. auch mit der Ortsangabe des Parkplatzes, der Einfahrtzeit und der Ausfahrtzeit versehen sein kann.

Bisher ist es in der Praxis üblich, derartige Quittungen am Kassenautomaten zusätzlich zum Parkausweis auszugeben, der seinerseits zum Öffnen der Ausfahrtschranke durch das an der Ausfahrtschranke stehende Gerät eingezogen wird und damit bei Bedarf einer Wiederverwendung zugeführt werden kann.

Da durch die zusätzliche Ausgabe einer Quittung auch zusätzliches Material, insbesondere Papierrollen verbraucht werden, wird bereits von der Möglichkeit Gebrauch gemacht, den Parkausweis als Quittung einzusetzen. Zu diesem Zweck werden alle quittungsrelevanten Daten nach der Bezahlung am Kassenautomaten auf den Parkausweis aufgedruckt, der an der Ausfahrtschranke an den Kunden zurückgegeben wird. Da erfahrungsgemäß nur ein geringer Prozentsatz der Parkplatzbenutzer eine Quittung benötigt, hat dieses bekannte Verfahren den Nachteil, daß die jedem Kunden als Quittung zurückgegebenen Parkausweise insgesamt keiner Wiederverwendung zugeführt werden können und zum großen Teil von den Parkplatzbenutzern an der Ausfahrtschranke durch Fallenlassen "entsorgt" werden.

WO 89/05498 beschreibt ein Verfahren gemäss dem Oberbegriff des unabhängigen Anspruchs.

Der Erfindung liegt deshalb die **Aufgabe** zugrunde, ausgehend von dem eingangs beschriebenen Stand der Technik ein Verfahren zur Überwachung der gebührenpflichtigen Parkzeit zu schaffen, bei dem zumindest die nicht mit einer Quittungsanforderung verbundenen Parkausweise beim Öffnen der Ausfahrtschranke eingezogen werden und nur denjenigen Parkplatzbenutzern, die eine Quittung anfordern, eine solche ausgehändigt wird.

Die **Lösung** dieser Aufgabenstellung durch die Erfindung ist im unabhängigen Anspruch genannt.

Mit dieser erfindungsgemäßen Weiterbildung der bekannten Verfahren wird einerseits vermieden, daß nicht benötigte Quittungen an der Ausfahrtschranke "entsorgt" werden, und daß andererseits den jeweils eine Quittung anfordernden Parkplatzbenutzern eine preisgünstige Quittung zur Verfügung gestellt wird, die zugleich die Funktion des Datenträgers zum Öffnen der Ausfahrtschranke übernimmt, so daß kein zusätzliches Material für die Quittungen benötigt wird.

Gemäß weiteren Merkmalen der Erfindung kann der Datenträger im Kassenautomaten mit den für eine Quittung relevanten Daten versehen, insbesondere bedruckt werden. Alternativ kann der vom Kassenautomaten ausgegebene Datenträger im Kassenautomaten mit einer Quittungsanforderung versehen und in dem der Ausfahrtschranke zugeordneten Gerät mit den für eine Quittung relevanten Daten versehen werden. Im letztgenannten Fall besteht die Möglichkeit, die exakte Ausfahrtzeit auf der Quittung zu vermerken.

Sofern die Quittungsanforderung durch den Parkplatzbenutzer erst nach Ausgabe des Datenträgers aus dem Kassenautomaten erfolgt, weil der Parkplatzbenutzer dies bei den bekannten Verfahren so gewöhnt ist, wird gemäß einem weiteren Merkmal der Erfindung der Parkplatzbenutzer durch den Kassenautomaten aufgefordert, den bereits ausgegebenen Datenträger erneut in den Kassenautomaten einzugeben, so daß er mit dem Quittungsaufdruck bzw. einer Quittungsaufforderung für das Bedrucken an der Ausfahrtschranke versehen werden kann.

Erfindungsgemäß wird der zum Öffnen der Ausfahrtschranke bestimmte Datenträger, sofern er keinen Quittungsaufdruck oder keine Quittungsanforderung enthält, nach seiner Eingabe in das an der Ausfahrtschranke befindliche Gerät unter gleichzeitiger Öffnung der Ausfahrtschranke eingezogen, wogegen mit einem Quittungsaufdruck bzw. einer Quittungsanforderung versehene Datenträger zurückgegeben werden und die Ausfahrtschranke in diesen Fällen erst nach Entnahme des Datenträgers aus dem der Ausfahrtschranke zugeordnetem Gerät geöffnet wird.

Gemäß einem weiteren Merkmal der Erfindung kann der an der Einfahrtschranke ausgegebene Parkausweis vom Kassenautomaten als Datenträger zum Öffnen der Ausfahrtschranke und ggf. zum Bedrucken als Quittung ausgegeben werden. Alternativ ist es nach der Erfindung möglich, einen gegenüber dem an der Einfahrtschranke ausgegebenen Parkausweis geringerwertigen Datenträger vom Kassenautomaten zum Öffnen der Ausfahrtschranke auszugeben. Da dieser als Quittung dienende Datenträger nicht zur Ermittlung der Parkgebühr herangezogen wird, sondern lediglich außer dem Quittungsaufdruck den Befehl zum Öffnen der Ausfahrtschranke enthalten muß, kann er erheblich preisgünstiger als der entweder mit einem beschreib- und lesbaren Magnetstreifen oder sogar mit einem zusätzlich datenverarbeitenden Transponder ausgestattete Parkausweis ausgebildet werden.

Da nur im Falle einer Quittungsanforderung der zum Öffnen der Ausfahrtschranke dienende Datenträger an den Parkplatzbenutzer zurückgegeben wird, alle anderen Datenträger jedoch an der Ausfahrtschranke eingezogen werden, wird mit der Erfindung schließlich vorgeschlagen, den geringerwertigen Datenträger nur im Falle der Verwendung als Quittung am Kassenautomaten auszugeben.

## Patentansprüche

1. Verfahren zur Überwachung der gebührenpflichtigen Parkzeit auf mit mindestens einer Einfahrt- und einer Ausfahrtschranke versehenen Parkplätzen unter Verwendung von an der Einfahrtschranke ausgegebenen, mit der jeweiligen Einfahrtzeit versehenen Parkausweisen, die vor dem Verlassen des Parkplatzes einer Zahlstelle in Form eines Kassenautomaten zugeführt werden, der aus der aktuellen Zeit und der Einfahrtzeit anhand des jeweiligen Tarifs die Parkgebühr errechnet und nach deren Bezahlung einen Datenträger zum Öffnen der Ausfahrtschranke innerhalb einer vorgegebenen Zeitspanne ausgibt, wobei dem Parkplatzbenutzer auf Anforderung eine Quittung über den gezahlten Betrag erteilt wird, indem der vom Kassenautomat zum Öffnen der Ausfahrtschranke ausgegebene Datenträger mit den für eine Quittung relevanten Daten versehen und an der Ausfahrtschranke zurückgegeben wird,
**dadurch gekennzeichnet, dass**
der zum Öffnen der Ausfahrtschranke bestimmte Datenträger, sofern er keinen Quittungsaufdruck enthält, nach seiner Eingabe in das an der Ausfahrtschranke befindliche Gerät unter gleichzeitiger Öffnung der Ausfahrtschranke eingezogen wird, wogegen mit einem Quittungsaufdruck bzw. einer Quittungsanforderung versehene Datenträger zurückgegeben werden.

2. Verfahren nach Anspruch 1, **dadurch gekennzeichnet, daß** der Datenträger im Kassenautomaten mit den für eine Quittung relevanten Daten versehen wird.

3. Verfahren nach Anspruch 1, **dadurch gekennzeichnet, daß** der vom Kassenautomaten ausgegebene Datenträger im Kassenautomaten mit einer Quittungsanforderung versehen und in einem der Ausfahrtschranke zugeordneten Gerät mit den für eine Quittung relevanten Daten versehen wird.

4. Verfahren nach Anspruch 2 oder 3, **dadurch gekennzeichnet, daß** bei einer Quittungsanforderung nach Ausgabe des Datenträgers aus dem Kassenautomaten der Parkplatzbenutzer aufgefordert wird, den bereits ausgegebenen Datenträger erneut in den Kassenautomaten einzugeben, so daß er mit dem Quittungsaufdruck bzw. einer Quittungsanforderung für das Bedrucken an der Ausfahrtschranke versehen werden kann.

5. Verfahren nach einem der Ansprüche 1 bis 4, **dadurch gekennzeichnet, daß** die Ausfahrtschranke im Falle eines mit einem Quittungsaufdruck bzw. einer Quittungsanforderung versehenen Datenträgers erst nach Entnahme des Datenträgers geöffnet wird.

6. Verfahren nach einem der Ansprüche 1 bis 5, **dadurch gekennzeichnet, daß** der an der Einfahrtschranke ausgegebene Parkausweis vom Kassenautomaten als Datenträger zum Öffnen der Ausfahrtschranke und ggf. zum Bedrucken als Quittung ausgegeben wird.

7. Verfahren nach einem der Ansprüche 1 bis 5, **dadurch gekennzeichnet, daß** ein gegenüber dem an der Einfahrtschranke ausgegebenen Parkausweis geringerwertiger Datenträger vom Kassenautomaten zum Öffnen der Ausfahrtschranke ausgegeben wird.

8. Verfahren nach Anspruch 7, **dadurch gekennzeichnet, daß** der geringerwertige Datenträger nur im Falle der Verwendung als Quittung ausgegeben wird.

## Revendications

1. Procédé de contrôle du temps de stationnement payant, dans des parcs de stationnement équipés au moins d'une barrière d'entrée et d'une barrière de sortie, moyennant l'utilisation de tickets de stationnement, délivrés à la barrière d'entrée et munis de l'heure d'entrée, qui sont introduits, avant la sortie du parc de stationnement, dans un point de paiement sous forme de caisse automatique qui calcule, au moyen du tarif applicable, la taxe de stationnement à partir de l'heure courante et de l'heure d'entrée et délivre, après paiement de ladite taxe, un support de données servant à ouvrir la barrière de sortie dans un laps de temps fixé à l'avance, un reçu du montant payé étant délivré sur demande à l'usager de parc de stationnement en munissant le support de données délivré par la caisse automatique et destiné à ouvrir la barrière de sortie des données relatives à un reçu et en le rendant à la barrière de sortie,
**caractérisé en ce que**, si le support de données servant à ouvrir la barrière de sortie ne contient aucune impression en surcharge formant reçu, il est retenu, après introduction dans l'appareil situé à proximité de la barrière de sortie, tandis que la barrière de sortie s'ouvre dans le même temps, alors que les supports de données munis d'une impression en surcharge formant reçu ou d'une demande de reçu sont quant à eux rendus.

2. Procédé selon la revendication 1, **caractérisé en ce que** le support de données est muni, dans la caisse automatique, des données relatives à un reçu.

3. Procédé selon la revendication 1, **caractérisé en ce que** le support de données délivré par la caisse automatique est muni, dans la caisse automatique, d'une demande de reçu et **en ce qu'**il est muni, dans un appareil associé à la barrière de sortie, des données relatives à un reçu.

4. Procédé selon la revendication 2 ou 3, **caractérisé en ce que**, si la demande de reçu est faite après que la caisse automatique a délivré le support de données, l'usager de parc de stationnement est prié de réintroduire le support de données déjà délivré dans la caisse automatique de sorte que ce dernier soit muni de l'impression en surcharge formant reçu ou d'une demande d'impression de reçu à la barrière de sortie.

5. Procédé selon l'une des revendications 1 à 4, **caractérisé en ce que**, si le support de données est muni d'une impression en surcharge formant reçu ou d'une demande de reçu, la barrière de sortie n'est ouverte qu'après retrait du support de données.

6. Procédé selon l'une des revendications 1 à 5, **caractérisé en ce que** le ticket de stationnement délivré à la barrière d'entrée est délivré par la caisse automatique en tant que support de données servant de moyen d'ouverture de la barrière de sortie et éventuellement de support d'impression de reçu.

7. Procédé selon l'une des revendications 1 à 5, **caractérisé en ce qu'**un support de données d'une moindre valeur que le ticket de stationnement délivré à la barrière d'entrée est délivré par la caisse automatique pour ouvrir la barrière de sortie.

8. Procédé selon la revendication 7, **caractérisé en ce que** le support de données de moindre valeur n'est délivré qu'en cas d'utilisation comme reçu.

## Claims

1. Method for monitoring the chargeable parking time in parking areas which are provided with at least one entrance and one exit barrier with the use of parking permits which are issued at the entrance barrier, provided with the respective time of entry and, prior to leaving the parking area, fed into a payment point in the form of a payment machine which calculates the parking charge from the current time and the time of entry on the basis of the respective tariff and, following payment of the charge, issues a data carrier for opening the exit barrier within a predetermined space of time, wherein the parking area user is given a receipt for the paid amount upon request in that the data carrier which is issued by the payment machine for opening the exit barrier is provided with the data relevant to a receipt and returned at the exit barrier,
**characterised in that**, should the data carrier which is intended for opening the exit barrier not comprise a receipt imprint, it is drawn in after being fed into the device located at the exit barrier while the latter is simultaneously opened, whereas data carriers which are provided with a receipt imprint or a request for a receipt are returned.

2. Method according to Claim 1, **characterised in that** the data carrier is provided with the data relevant to a receipt in the payment machine.

3. Method according to Claim 1, **characterised in that** the data carrier which is issued by the payment machine is provided with a request for a receipt in the payment machine and with the data relevant to a receipt in the device associated with the exit barrier.

4. Method according to Claim 2 or 3, **characterised in that**, upon a request for a receipt following the issue of the data carrier from the payment machine, the parking area user is requested to feed the data carrier already issued into the payment machine again, so that it can be provided with the receipt imprint or a request for a receipt for printing at the exit barrier.

5. Method according to any one of Claims 1 to 4, **characterised in that**, if a data carrier is provided with a receipt imprint or a request for a receipt, the exit barrier is only opened after the data carrier has been removed.

6. Method according to any one of Claims 1 to 5, **characterised in that** the parking permit which is issued at the entrance barrier is issued by the payment machine as a data carrier for opening the exit barrier and optionally for printing as a receipt.

7. Method according to any one of Claims 1 to 5, **characterised in that** a data carrier of a lower value than the parking permit issued at the entrance barrier is issued by the payment machine for opening the exit barrier.

8. Method according to Claim 7, **characterised in that** the data carrier of a lower value is only issued if it is used as a receipt.
